# EUROPÄISCHE PATENTSCHRIFT

(11) **EP 0 054 297 B1**
(45) Veröffentlichungstag und Bekanntmachung des Hinweises auf die Patenterteilung: **12.09.1984**
(21) Anmeldenummer: 81110439.7
(22) Anmeldetag: 15.12.1981
(51) Int. Cl.: B65D 33/08

(54) **Schlauchbeutelpackung**
Tubular film bag package
Emballage sous forme de sachet tubulaire

(30) Priorität: 17.12.1980 DE 8033472 U
(43) Veröffentlichungstag der Anmeldung: 23.06.1982
(73) Patentinhaber: Bischof und Klein GmbH & Co., D-49525 Lengerich (DE)
(72) Erfinder: Overmöller, Eugen, D-4530 Ibbenbüren 1 (DE)
(74) Vertreter: Busse & Busse Patentanwälte

## Beschreibung

Die Erfindung betrifft eine Schlauchbeutelpakkung aus Flachfolie aus Kunststoff od. dgl. verschweiss- und/oder verklebbarem Werkstoff, mit einer schlauchbildenden Längsnaht in einer der beiden einander gegenüberliegenden Beutelwände, einem boden- und nach Befüllen kopfseitig von je einer Querschweissnaht begrenzten Füllraum sowie einem füllgutfreien oberen Randbereich, der unterseitig von der Kopfnaht des Füllraums und oberseitig von einer oberen Abschluss-Querschweissnaht der Packung begrenzt ist, sowie ein sich durch die einander gegenüberliegenden Beutelwände erstreckendes, durch Stanzen oder Einschneiden in der Längsmittelebene der Packung gebildetes Griffloch aufweist, das mit einem seine Kontur umgebenden, seinerseits ein konturengleiches Griffloch aufweisenden Verstärkungsstreifen aus Kunststoffolie od. dgl. verschweiss- und/oder verklebbarem Werkstoff versehen ist, wobei der Verstärkungsstreifen eine Länge besitzt, die gleich der Länge der Packung ist und in der oberen Abschlussnaht der Packung sowie in der Kopfnaht und in der Bodennaht des Füllraums miteingeschweisst ist.

Derartige Schlauchbeutelpackungen werden in der Regel von Flachbahnen aus Kunststoffolie gebildet, die über eine Formatschulter zu einem Schlauch gefaltet und dabei mit einer schlauchbildenden Längsnaht versehen werden. Der so gebildete Schlauch wird durch Quernähte unterteilt und während der Herstellung der Schlauchbeutelpackungen portionsweise mit z.B. riesel- oder schüttfähigem Füllgut wie Streusalz befüllt, woraufhin der Füllraum durch eine weitere Quernaht oberseitig abgeschlossen und der füllgutfreie obere Randbereich der Schlauchbeutelpackung mit der oberen Abschlussquernaht gebildet wird, in dem zugleich durch einen Schneid- oder Stanzvorgang das Griffloch zum Tragen der in dieser Weise hergestellten und gleichzeitig befüllten Packung erzeugt wird.

Es hat sich bei bekannten derartigen Schlauchbeutelpackungen gezeigt, dass das Griffloch schon bei mässigen Verpackungsgewichten leicht ausreisst, wodurch die herstellerseitig gegebene Traghilfeverlorengeht. Einer Erhöhung der Festigkeit der Beutelwände durch eine dickere Flachfolie als Ausgangswerkstoff stehen hierbei in erster Linie Kostengründe entgegen, da solche Schlauchbeutelpackungen Einwegverpackungen sind, die mit einem Mindestmassan Materialverbrauch herstellbar sein sollen.

Um hier Abhilfe zu schaffen, ist bei einer bekannten Schlauchbeutelpackung der eingangs angegebenen Art (DE-A-1953953) durch den Verstärkungsstreifen eine Verstärkung nur des Grifflochbereichs der Schlauchbeutelpackung vorgenommen. Der Verstärkungsstreifen ist dabei von einer Lage der Doppellage gebildet, die die schlauchbildende Überlappungslängsnaht der Beutelpackung darstellt. Hierdurch ist die Beutelpackung nur in ihrer die Längsnaht enthaltenden Beutelwand versteift, und der Verstärkungsstreifen hat stets die gleiche Materialdicke und -beschaffenheit wie die Schlauchbeutelpackung. Es ist somit bei der bekannten Ausgestaltung nicht möglich, die Dicke und Materialbeschaffenheit des Verstärkungsstreifens unabhängig von dem Material der Beutelwändezu wählen. Für die Tragfestigkeit der bekannten Schlauchbeutelpackung ungünstig erweist sich ferner die Tatsache, dass der Verstärkungsstreifen als Teil der schlauchbildenden Längsnaht der Beutelpackung über seine gesamte Länge fest mit der Beutelwand verbunden ist. Hierdurch erfolgt die Krafteinleitung in den Verstärkungsstreifen beim Tragen der Packung über die den Verstärkungsstreifen enthaltende Beutelwand, so dass diese entsprechend beansprucht ist und einer Reduzierung der Dicke des Wandmaterials der Beutelpackung insgesamt dadurch enge Grenzen gesetzt sind.

Die der Erfindung zugrundeliegende Aufgabe besteht somit darin, eine Schlauchbeutelpackung der eingangs angegebenen Art zu schaffen, deren Griffloch im füllgutfreien oberen Randbereich mit denkbar geringem Materialaufwand für die Schlauchbeutelpackung insgesamt so weit verstärkt ist, dass ein Ausreissen des Grifflochs beim Tragen der gefüllten Beutelpackung normalerweise verhindert ist.

Diese Aufgabe wird nach der Erfindung dadurch gelöst, dass die längsnahtfreie Beutelwand mit dem Verstärkungsstreifen versehen ist und dass der Verstärkungsstreifen von einem gesonderten Verstärkungsband gebildet ist, das im Bereich zwischen der oberen Abschlussnaht der Packung und der Kopfnaht sowie der Bodennaht des Füllraums verbindungsfrei mit der längsnahtfreien Beutelwand verläuft.

Eine in dieser Weise ausgebildete Schlauchbeutelpackung erbringt ein hohes Mass an Tragfestigkeitder Beutelpackung im Grifflochbereich bei geringem Materialverbrauch für den nach der Erfindung der längsnahtfreien Beutelwand zugeordneten Verstärkungsstreifen in Verbindung mit der in der anderen Beutelwand enthaltenen schlauchbildenden Längsnaht, die ihrerseits in dieser Beutelwand eine versteifende Wirkung auf die Beutelpackung ausübt. Dabei können ferner dadurch, dass der Verstärkungsstreifen nach der Erfindung von einem gesonderten Verstärkungsband gebildet ist, die Dicke und die Materialbeschaffenheit des Verstärkungsstreifensje nach den an die Tragfestigkeit der Packung gestellten Anforderungen beliebig gewählt werden. Günstig für die Tragfestigkeit der erfindungsgemässen Beutelpackung wirkt sich ferner der Umstand aus, dass der Verstärkungsstreifen ausserhalb der Querschweissnähte der Beutelpackung keine Verbindung mit der Beutelwand hat, sondern lose an dieser entlang verläuft. Die Krafteinleitung in den Verstärkungsstreifen beim Tragen der Packung erfolgt somit lediglich über die den Füllraum begrenzenden Querschweissnähte, wodurch das Wandmaterial der Verpackung beim Tragevorgang der gefüllten Verpackung weitgehend entlastet wird. Dies ermöglicht es, das Wandmaterial der Beutelpackung insgesamt in seiner Dicke entsprechend zu reduzieren, ohne dass damit eine nennenswerte Herabsetzung der Packungsfestigkeit im Grifflochbereich einhergeht. Der durch den Verstärkungsstreifen bedingte Material-Mehrverbrauch kann auf diese Weise zumindest ausgeglichen werden. Durch die Erfindung wird somit eine besonders vorteilhafte, einerseits materialsparende und andererseits hochfeste Schlauchbeutelpackung geschaffen, die, wie Versuche gezeigt haben, eine gegenüber herkömmlichen Schlauchbeutelpakkungen um das 10- bis 15fache höhere Festigkeit im Grifflochbereich aufweist. Dabei versteht sich, dass für den Verstärkungsstreifen die verschiedensten geeigneten Materialien, wie z.B. gleiches, dickeres oder dünneres Material wie das der Beutelwände, z.B. Polyäthylen, oder unterschiedliches, festeres und dafür dünneres Material wie das der Beutelwände, z.B. Bändchengewebe, Anwendung finden können.

Weitere Merkmale und Vorteile der Erfindung ergeben sich aus den Unteransprüchen und der nachstehenden Beschreibung in Verbindung mit der Zeichnung, deren einzige Figur ein Ausführungsbeispiel des Gegenstands der Erfindung in einer schematischen Vorderansicht veranschaulicht.

Die Zeichnung zeigt eine als Ganzes mit 1 bezeichnete Schlauchbeutelpackung aus Kunststoff-Flachfolie mit einer schlauchbildenden Längsnaht 2 in einer der beiden einander gegenüberliegenden Beutelwände, von denen in der Zeichnung nur die längsnahtfreie Beutelwand 3 zur Darstellung kommt. Die Längsnaht 2 ist bei dem dargestellten Beispiel eine Schweissnaht. An ihrem unteren Ende ist die Schlauchbeutelpakkung 1 von einer Querschweissnaht 4 abgeschlossen. Unterhalb der Querschweissnaht 4 befindet sich eine Trennkante 5, die beim Abtrennen der Schlauchbeutelpackung 1 vom Beutelschlauch entstanden ist. Die Querschweissnaht 4 bildet eine Bodennaht zur unteren Begrenzung eines Füllraums 6, der nach dem Befüllen mit insbesondere schütt- oder rieselfähigem Füllgut kopfseitig durch eine weitere Querschweissnaht 7 abgeschlossen und begrenzt wird.

Die Schlauch beutel packung 1 umfasstferner einen füllgutfreien oberen Randbereich 8, der unterseitig von der Kopfnaht 7 des Füllraums 6 und oberseitig von einer oberen Abschluss-Querschweissnaht 9 begrenzt ist. Gestrichelt ist bei 10 eine Trennlinie dargestellt, die beim Abtrennen der gefüllten Schlauchbeutelpackung 1 vom sich bei der zeichnerischen Darstellung nach oben hin fortsetzenden Beutelschlauch eine obere Trennkante der Schlauchbeutelpackung 1 und eine untere Trennkante einer nächstoberen Schlauchbeutelpackung definiert. Das Anbringen der oberen Abschlussnaht 9 der Schlauchbeutelpackung 1 kann in an sich bekannter Weise gleichzeitig mit dem Anbringen der unteren Bodennaht 4 der nächstoberen Schlauchbeutelpackung und dem Abtrennen der befüllten Schlauchbeutelpackung 1 entlang der Trennlinie 10 erfolgen.

Derfüllgutfreie obere Randbereich 8 istalsTragmöglichkeit für die Schlauchbeutelpackung 1 mit einem Griffloch 11, bei dem dargestellten Ausführungsbeispiel in Form eines bogenförmigen Stanzschnittes, versehen, das sich durch die einander gegenüberliegenden Beutelwände und durch einen Verstärkungsstreifen 12 hindurcherstreckt. Der Verstärkungsstreifen 12, der wie die Schlauchbeutelpackung 1 aus verschweiss- und/ oder verklebbarem Werkstoff wie Kunststoffolie, z.B. Polyäthylenfolie, besteht, ist in der Längsmittelebene der Packung 1 symmetrisch zu beiden Seiten der Längsnaht 2 angeordnet, wobei er die Kontur des Grifflochs 11 allseits umgibt und mit der angrenzenden längsnahtfreien Beutelwand 3 verbunden ist. Dabei ist die in Querrichtung der Packung 1 gemessene Breite des Verstärkungsstreifens 12 etwa gleich der halben Packungsbreite gewählt.

Der Verstärkungsstreifen 12 ist nach einem besonders einfachen Herstellungsverfahren von einem gemeinsam mit der die Packung 1 bildenden Folie die Vorrichtung zum Herstellen und Füllen der Packung durchlaufenden Verstärkungsband gebildet und besitzt die gleiche Länge wie die Pakkung 1. Dabei ist der Verstärkungsstreifen 12 sowohl in der oberen Abschlussnaht 9 als auch in der Kopfnaht 7 und der Bodennaht 4 des Füllraums 6 der Packung 1 miteingeschweisst und auf diese Weise mit der angrenzenden, längsnahtfreien Beutelwand 3 verbunden, wobei die Abtrennung der Verstärkungsstreifen zusammen mit der Abtrennung der jeweiligen Packung vom Beutelschlauch erfolgt.

Im Bereich zwischen der oberen Abschlussnaht 9 der Packung 1 und der Kopfnaht 7 sowie der Bodennaht 4 des Füllraums 6 hat der Verstärkungsstreifen 12 keine Verbindung mit der Beutelwand 3, sondern verläuft lose an dieser entlang. Die Krafteinleitung in den Verstärkungsstreifen 12 beim Tragen der Packung 1 erfolgt somit lediglich über die Kopfschweissnaht 7 und die Bodennaht 4 der Packung 1, die den Füllraum 6 begrenzen.

Der Verstärkungsstreifen 12 ist vorteilhaft im Inneren des Beutels angeordnet, weil dadurch ein versehentliches Beschädigen oder Abreissen des Verstärkungsstreifens 12 durch äussere Einflüsse verhindert ist.

## Patentansprüche

1. Schlauchbeutelpackung (1) aus Flachfolie aus Kunststoff od. dgl. verschweiss- und/oderverklebbarem Werkstoff, mit einer schlauchbildenden Längsnaht (2) in einer der beiden einander gegenüberliegenden Beutelwände, einem boden- und nach Befüllen kopfseitig von je einer Querschweissnaht (4, 7) begrenzten Füllraum (6) sowie einem füllgutfreien oberen Randbereich (8), der unterseitig von der Kopfnaht (7) des Füllraums (6) und oberseitig von einer oberen Abschluss-Querschweissnaht (9) der Packung (1 ) begrenzt ist, sowie ein sich durch die einander gegenüberliegenden Beutelwände erstreckendes, durch Stanzen oder Einschneiden in der Längsmittelebene der Packung (1 ) gebildetes Griffloch (11) aufweist, das mit einem seine Kontur umgebenden, seinerseits ein konturengleiches Griffloch (11) aufweisenden Verstärkungsstreifen (12) aus Kunststoffolie od. dgl. verschweiss- und/oder verklebbarem Werkstoff versehen ist, wobei der Verstärkungsstreifen (12) eine Länge besitzt, die gleich der Länge der Packung (1) ist, und in der oberen Abschlussnaht (9) der Packung (1 ) sowie in der Kopfnaht (7) und in der Bodennaht (4) des Füllraums (6) miteingeschweisst ist, dadurch gekennzeichnet, dass die längsnahtfreie Beutelwand (3) mit dem Verstärkungsstreifen (12) versehen ist und dass der Verstärkungsstreifen (12) von einem gesonderten Verstärkungsband gebildet ist, das im Bereich zwischen der oberen Abschlussnaht (9) der Packung (1) und der Kopfnaht (7) sowie der Bodennaht (4) des Füllraums (6) verbindungsfrei mit der längsnahtfreien Beutelwand (3) verläuft.

2. Schlauchbeutelpackung nach, Anspruch 1, dadurch gekennzeichnet, dass der Verstärkungsstreifen (12) im Inneren des Beutels (3) angeordnet ist.

3. Schlauchbeutelpackung nach Anspruch 1 oder 2, dadurchgekennzeichnet, dass die in Querrichtung der Packung (1 ) gemessene Breite des Verstärkungsstreifens (12) etwa gleich der halben Packungsbreite ist.

## Revendications

1. Emballage en forme de sachet tubulaire (1 ) fait d'une pellicule obtenue à plat en matière plastique ou en matière analogue soudable et/ou collable comportant un joint longitudinal (2) formant le tube dans une des deux parois opposées du sachet, un espace de remplissage (6) délimité, à sa partie inférieure, et, après remplissage, à sa partie supérieure, chaque fois par un joint soudé transversal (4,7) et une zone marginale supérieure (8) dépourvue de matière de remplissage qui est délimitée, à sa partie inférieure, par le joint de tête (7) de l'espace de remplissage (6) et, à sa partie supérieure, par un joint soudé transversal supérieur (9) de fermeture de l'emballage (1 ) et qui présente une ouverture formant poignée (11) s'étendant à travers les parois du sachet opposées l'une à l'autre et formée par estampage ou incision dans le plan longitudinal médian de l'emballage (1 ), cette ouverture étant pourvue d'une bande de renforcement (12) en pellicule de matière plastique ou de matière analogue soudable et/ou collable qui entoure son contour et qui présente, pour sa part, une ouverture formant poignée (11 ) de même contour, la bande de renforcement (12) ayant une longueur qui est égale à celle de l'emballage (1 ) et étant incorporée par soudage à la fois dans le joint de fermeture supérieur (9) de l'emballage (1), dans le joint de tête (7) et dans le joint de fond (4) de l'espace de remplissage, caractérisé en ce que la paroi (3) du sachet exempte de joint longitudinal est pourvue de la bande de renforcement (12) et la bande de renforcement (12) est formée par un ruban de renforcement séparé qui, dans la zone comprise entre le joint de fermeture supérieur (9) de l'emballage (1 ) et le joint de tête (7) ainsi que le joint de fond (4) de l'espace de remplissage (6), s'étend sans être relié à la paroi (3) du sachet exempte de joint longitudinal.

2. Emballage en forme de sachet tubulaire suivant la revendication 1, caractérisé en ce que la bande de renforcement (12) est montée à l'intérieur du sachet (3).

3. Emballage en forme de sachet tubulaire suivant la revendication 1 ou 2, caractérisé en ce que la largeur de la bande de renforcement (12) mesurée dans le sens transversal de l'emballage (1 ) est à peu près égale à la moitié de la largeur de l'emballage.

## Claims

1. A tubular film bag package (1) of a flat sheet of plastics material or the like weldable or bondable material, having a longitudinal seam (2) forming a tube in one of the two opposite walls of the bag, a filling space (6) bounded at the bottom, and after filling at the top, by a transverse welding seam (4, 7) in each case, as well as an upper marginal region (8) which is free of filling material and which is bounded at the underside by the head seam (7) of the filling space (6) and at the top by an upper closing transverse welding seam (9) of the package (1), the package comprising a handle hole (11) which extends through the opposite bag walls and is formed by punching or cutting in the central longitudinal plane of the package (1) and which is provided with a reinforcing strip (12) of plastics sheet or the like weldable and/or bondable material which surrounds its contours and in turn comprises a handle hole (11) with the same contours, the reinforcing strip (12) having a length which is equal to the length of the package (1) and being included in the welding of the upper closing seam (9) of the package (1) as well as in the welding of the head seam (7) and the bottom seam (4) of the filling space (6), characterised in that the bag wall (3) which is free of a longitudinal seam is provided with the reinforcing strip (12) and in that the reinforcing strip (12) is formed from a separate reinforcing band which extends in the region between the upper closing seam (9) of the package (1) and the head seam (7) as well as in the region of the bottom seam (4) of the filling space (6) free of connection to the bag wall (3) which is free of a longitudinal seam.

2. A tubular film bag package as claimed in claim 1, characterised in that the reinforcing strip (12) is disposed in the interior of the bag wall (3).

3. A tubular film bag package as claimed in claim 1 or 2, characterised in that the width of the reinforcing strip (12), measured in the transverse direction of the package (1), is substantially equal to half the width of the package.
